# EUROPÄISCHE PATENTSCHRIFT

(11) **EP 0 776 306 B1**
(45) Veröffentlichungstag und Bekanntmachung des Hinweises auf die Patenterteilung: **10.03.1999**
(21) Anmeldenummer: 96907243.8
(22) Anmeldetag: 09.04.1996
(51) Int. Cl.: B65F 3/08

(54) **VORRICHTUNG ZUM SAMMELN, EINLADEN UND TRANSPORTIEREN VON MÜLL**
VEHICLE FOR COLLECTING, TRANSPORTING AND DISCHARGING REFUSE
DISPOSITIF POUR LE RAMASSAGE, LE CHARGEMENT ET LE TRANSPORT DES ORDURES

(30) Priorität: 10.04.1995 CH 1028/95
(43) Veröffentlichungstag der Anmeldung: 04.06.1997
(73) Patentinhaber: J. Ochsner & Cie. AG, 8902 Urdorf (CH)
(72) Erfinder: WENDELSPIESS, Pius, CH-5405 Baden Dättwil (CH)
(74) Vertreter: Salgo, Reinhold Caspar, Dr.
(86) Internationale Anmeldenummer: CH9600125
(87) Internationale Veröffentlichungsnummer: WO9632346

(56) Entgegenhaltungen:
- EP-A- 0 423 682
- EP-A- 0 612 674
- DE-A- 4 338 838
- NL-A- 8 401 018

## Beschreibung

Die vorliegende Erfindung betrifft eine Vorrichtung zum Sammeln, Entleeren und Transportieren von Müll nach dem Oberbegriff des Patentanspruches 1.

Vorrichtungen, die sich auf Wechselbehälter beziehen sind einige bekannt, beispielsweise aus EP-A1-0 588 033, EP-B1-0 467 836 und Prospekten der Firmen RIES Entsorgungsanlagen GmbH, D7520 Bruchsal (Ries) und LOTUS International b.v., NL-8250 AB Dronten (Lotus). Ihnen ist gemeinsam, dass das Müll-Sammel- und Transportfahrzeug in Systemkomponenten zerlegt wird, gemäss den zwei Aufgaben, die erfüllt werden sollen: Sammeln von Müll von Haus-zu-Haus einerseits, Transport des gesammelten Mülls über grosse Distanzen zu Deponien oder Müllverbrennungseinrichtungen anderseits.

Die technische Lehre des Wägens einerseits und des Aufbaus der Vorrichtung wird beispielsweise durch folgende Druckschriften vermittelt:
EP 0 515 659 und EP 0 521 847 A2 hinsichtlich von Wägeeinrichtungen, DE 41 02064 A1 hinsichtlich einer Hub-Kipp-Vorrichtung, und DE 40 18520 A1 hinsichtlich eines Systems zur Erfassung und Verarbeitung von Daten, die beim Einsammeln von Müll erhoben werden.

Gemäss dem Stande der Technik ist ein Müllsammel- und Transportfahrzeug - als System betrachtet - gegliedert in folgende Sub-Systeme:
- Fahrzeug
- Mülltransportbehälter (Hauptteil des Aufbaus),
- Kipp-Einheit, allenfalls kombiniert mit einer Wäge- und Identifikationseinrichtung (sog. Schüttung),
- Müllverdichtungspresse.

Gemäss EP-A1-0 588 033 wird die Schüttung mit der Verdichtungspresse in eine Einheit zusammengefasst. Wird diese vom Fahrzeug abgekoppelt, was in EP-A1-0 588 033 vorgeschlagen wird, so bleibt auf dem Fahrzeug der blosse Mülltransportbehälter, der entweder auf diesem Fahrzeug abtransportiert, oder auf ein anderes, allenfalls ein Schienenfahrzeug, zum Transport über lange Distanzen, umgeladen werden kann. Zudem wird vorgeschlagen, die Einheit, umfassend Schüttung und Müllverdichtung, vom Fahrzeug zu trennen und auf ein hydraulisch zu betätigendes Gestell abzusetzen.

In Ries bleiben Schüttung, Verdichtungsvorrichtung und Mülltransportbehälter gekoppelt und werden als Gesamteinheit vom Fahrzeug getrennt.

Gemäss Lotus wird die Schüttung - auf eine gezielte Müllverdichtung wird verzichtet - nach hinten abgekippt, wodurch der Container vom Fahrzeug nach hinten auf einen Stahlbock abgeschoben und zwischengelagert werden kann.

Bei EP-A1-0 588 033 und Lotus wirkt sich nachteilig aus, dass nach dem Entfernen der Schüttung - einschliesslich der Verdichtungsvorrichtung - der Mülltransportbehälter eine offene Rückwand aufweist, auf welche nun erfindungsgemäss ein Deckel aufgesetzt wird. Dieser Umstand führt nahezu zwangsläufig dazu, dass beim Entfernen der Schüttung Müll herausfällt, der manuell wieder eingeladen werden muss. Bei beiden genannten Vorrichtungen ist es zudem systemimmanent, dass der Wagenführer rückwärtsfahrend ein Andock-Manöver ausführen muss, sei es, um die Schüttung wieder anzukoppeln, sei es, um einen, auf dem genannten Stahlbock liegenden, leeren Mülltransportbehälter aufzunehmen, ein Manöver, das der Wagenführer aus technischen oder Sicherheitsgründen nicht allein ausführen kann. Beim gänzlichen Abkoppeln der Schüttung sind zudem die Energie-Leitungen (hydraulische und elektrische) zu trennen und beim Andocken wieder anzuschliessen.

Bei Ries fällt nachteilig ins Gewicht, dass zusammen mit dem Mülltransportbehälter auch die Schüttung - investitionsmässig der gewichtigste Teil des Fahrzeug-Aufbaus - abgeladen und während des anschliessenden Ferntransportes ausser Betrieb genommen wird.

Die aus EP-B1-0 467 836 bekannte Vorrichtung behebt zwar einige der genannten Mängel, hingegen entstehen neue Probleme dadurch, dass die ganze Schüttung auf eine Seite weggeschwenkt wird, insbesondere dadurch, dass das Presswerk Teil der Schüttung ist, und diese daher gewichtig und weit ausladend wird.

Ferner sind die bekannten - Schüttung genannten - Hubkipp- oder Entleerungssysteme im allgemeinen eigentliche Einzwecklösungen, in dem Sinne, dass für ein bestimmtes Müllsammelfahrzeug, einen bestimmten Behältertyp und eine bestimmte Entleerungsmethode eine bestimmte Entleerungsvorrichtung geschaffen wird. Dies hat zwar den Vorteil, dass die so eingeengte Lösung optimal ausgestaltet werden kann, gleichzeitig aber den Nachteil, dass nur bedingt auf alle Vorkommnisse und Anforderungen des Müll-Einsammelns eingegangen wird.

Müll wird bereitgestellt in grossen Stahlblech- oder Kunststoff-Behältern von mehreren hundert Litern Inhalt, in kleinen Kunststoffbehältern, in Kehrichtsäcken und in der Form von Sperrgut. Keine der bisher bekannten Schüttungen eignet sich für die Verarbeitung all der genannten Bereitstellungsformen von Müll, ohne dass allenfalls Umbauten durchgeführt werden müssen. Ferner wird vermehrt der eingesammelte Müll gewogen, so dass Wägeeinrichtungen vorhanden sein müssen, für zumindest den in festen Behältern bereitgestellten Müll. Zu einer Wägeeinrichtung gehört nahezu unabdingbar ein automatisches Identifikationssystem.

Unter den bekannten Vorrichtungen zum Wägen und Entleeren von Müll und zur Identifikation des Eigentümers des Müllbehälters ist keine, die alle Anforderungen hinsichtlich Flexibilität, Effizienz und Zuverlässigkeit zu befriedigen vermag.

Die Aufgabe, die mit der vorliegenden Erfindung gelöst werden soll, ist die Schaffung einer Müllsammel- und Transportvorrichtung mit austauschbarem Mülltransportbehälter, die die genannten Nachteile überwindet, praktisch und robust im Betrieb ist und deren Kosten jene eines Müllsammelfahrzeuges ohne austauschbaren Mülltransportbehälter nicht oder nur unwesentlich überschreitet. Eingeschlossen in diese Aufgabe ist die Schaffung einer Müllentleerungsvorrichtung, mit welcher alle üblichen Bereitstellungsformen von Müll ohne Umbau der Vorrichtung bewältigt werden können, mit welcher die Netto-Masse des Mülls in Behältern ermittelt werden kann und die geeignet ist, mit verschiedenen Identifikations-Systemen zu arbeiten.

Die Lösung der gestellten Aufgabe ist wiedergegeben im kennzeichnenden Teil des Patentanspruches 1 hinsichtlich ihrer Hauptmerkmale, in den Patentansprüchen 2 bis 20 hinsichtlich weiterer vorteilhafter Ausbildungen.

Die Erfindung wird anhand der beigefügten Zeichnungen näher erläutert. Es zeigen
- Fig. 1: Ein erfindungsgemässes Müllsammelfahrzeug in Seitenansicht,
- Fig. 2: das in Fig. 1 dargestellte Müllsammelfahrzeug von hinten gesehen,
- Fig. 3: ein erfindungsgemässes Müllsammelfahrzeug beim Leeren eines Kehrichtbehälters im Seitenriss,
- Fig. 4: ein erfindungsgemässes Müllsammelfahrzeug beim Leeren eines Grosskontainers,
- Fig. 5: ein erstes Ablaufdiagramm,
- Fig. 6: ein zweites Ablaufdiagramm,
- Fig. 7: das erfindungsgemässe Müllsammelfahrzeug mit der weggeklappten Schüttung, von oben gesehen,
- Fig. 8: das erfindungsgemässe Müllsammelfahrzeug mit der weggeklappten Schüttung, von hinten gesehen,
- Fig. 9: einen Längsschnitt durch einen Wechselbehälter,
- Fig. 10: ein erfindungsgemässes Detail der Schüttung in Perspektive,
- Fig. 11: den Gegenstand von Fig. 10 in Arbeitsstellung.

In Fig. 1 ist ein Müll-Sammel- und -Transportfahrzeug stark schematisiert von der Seite, in Fig. 2 von hinten dargestellt mit den wesentlichen erfindungsgemässen Merkmalen. Mit der Ziffer 1 ist das eigentliche Fahrzeug bezeichnet mit Rahmen 2, Rädern 3 und Fahrerkabine 4. Das Fahrzeug trägt einen Wechselbehälter 5, der lösbar mit dem Rahmen 2 verbunden ist.

Am hinteren Ende des Rahmens 2, der beiseitig je einen Anbau 9 nach unten aufweist, befindet sich die Schüttung 6 bestehend aus zwei Türmen 7 und einer Hub-Kipp-Vorrichtung 8 an jedem der Türme 7.

Die beiden Hub-Kipp-Vorrichtungen 8 werden je von einem Wagen 12 getragen, welche je in einen der Türme 7 vertikal verfahrbar sind. Die beiden Anbauten 9 des Rahmens tragen je einen Teil eines Gelenkscharnieres 11; die anderen Teile der Gelenkscharniere 11 sind unten an den Türmen 7 befestigt. Mit der Ziffer 10 ist eine Verriegelungseinrichtung bezeichnet, mit der je ein Turm 7 mit dem Wechselbehälter 5 verriegelt werden kann mit Mitteln, die im Maschinenbau geläufig sind.

Die Betätigung der Verriegelungseinrichtungen 10 kann entweder mechanisch oder hydraulisch erfolgen. Auch hiezu sind die Mittel an sich bekannt.

Da die beiden genannten Hub-Kipp-Vorrichtungen 8 - abgesehen von ihrer Spiegelbildlichkeit - identisch ausgeführt sind, kann sich die Beschreibung auf eine einzelne beschränken.

Die einzelne Hub-Kipp-Vorrichtung 8 trägt beispielsweise drei Zapfen 21, die in ihrer Gesamtheit den Abhebekamm 22 bilden.

Die Zapfen 21 sind so angeordnet, dass damit die heute gängigen und genormten Kehrichtbehälter - in Fig. 3 mit 14 bezeichnet - abgehoben werden können. Weiter besteht sie aus einer Aufnahme- und Haltevorrichtung 13 für Grosskontainer 16, die an der Hub-Kipp-Vorrichtung 8 schwenkbar angeordnet ist und - falls ein Grosskontainer 16 entleert werden soll - ausgeklappt werden kann; der Grosskontainer 16 wird dann, wie in Fig. 4 im Einzelnen gezeigt, zwischen die ausgeklappten Aufnahme- und Haltevorrichtungen 13 bei der Hub-Kipp-Vorrichtung 8 eingefahren und verriegelt.

Ist ein Kehrichtbehälter 14 über die Zapfen 21 eingehängt, so senkt sich, entweder manuell oder automatisch veranlasst, eine Haltekante 15, beispielsweise nach EP 93920640.5 über den Rand des Kehrichtbehälters 14. An der Hub-Kipp-Vorrichtung 8 ist ferner ein Anschlag 17 befestigt, der einerseits für die richtige Stellung der Kehrichtbehälter 14 sorgt, anderseits als Rammschutz dient für eine elektronische Identifikationsanlage 18, ferner einen Sensor enthält für die Anwesenheit eines Kehrichtbehälters 14.

Fig. 3 und 4 sind Darstellungen des Einsatzes der erfindungsgemässen Vorrichtung für das Entleeren von normalen Kehrichtbehältern 14 mittels des Abhebekamms 22 (Fig. 3) und von Grosskontainern 16 mittels der ausschwenkbaren Haltevorrichtungen 13 (Fig. 4).

Jeder der zwei Wagen 12 weist eine Wägevorrichtung 19 auf, auf welche der Abhebekamm 22, die Haltevorrichtung 13 und die beispielsweise hydraulisch betätigte Haltekante 15 montiert sind.

Da solche Wägeeinrichtungen grundsätzlich nur die Vertikalkomponente der Last ermitteln, ist das Kehricht-Sammelfahrzeug 1 mit einer Neigungsmesseinrichtung 23 ausgerüstet, das an geeigneter Stelle angebracht, die Neigung des Fahrzeug-Aufbaus, und damit jene der Türme 7, ermittelt. Das an sich elektronisch ermittelte Gewicht wird dann im selben - nicht dargestellten Rechner - um die Angabe der Neigung in bekannter Weise korrigiert. Der Vorgang des Entleerens eines Kehrichtbehälters 14 bzw. Grosskontainers 16 kann anhand von Fig. 3, 4 und 6 verfolgt werden: Der Kehrichtbehälter 14 wird auf seinen eigenen Rädern an das Kehricht-Sammelfahrzeug 1 herangefahren bis zum Anschlag 17. Dieser ist beispielsweise so ausgerüstet, dass die Kraft, die vom Kehrichtbehälter 14 auf ihn ausgeübt wird, einen im Anschlag 17 eingebauten Sensor (nicht dargestellt) betätigt.

Auf beiden Seiten des Fahrzeuges sind an - für den oder die Bediener - geeigneten Stellen beispielsweise an zwei, beidseitig der Hub-Kipp-Vorrichtung 8, ausklappbaren Schranken 24 drei Betätigungstasten angebracht, die mit AUF, AB, STOP beschriftet sind. Abgesehen von Grundeinstellungen, die nur in der Fahrerkabine 4 am dort eingebauten Rechner vorzunehmen sind, ist der ganze Müllentleerungsbetrieb durch diese drei Tasten steuerbar. Mitwirkend am sonst automatischen Betrieb sind mehrere Schalter, oder, weiter gefasst, Stellungs-Sensoren, die nachfolgend beschrieben werden:
- An jeder der Hub-Kipp-Vorrichtungen 8 ein bereits genannter Anschlag 17 mit eingebautem Schalter zur Feststellung, ob ein Kehrichtbehälter 14 vorhanden ist,
- ein Endschalter an jeder der Schranken 24, zur Feststellung ihrer ausgeschwenkten, also im wesentlichen parallel zur Fahrtrichtung des Müll-Samelfahrzeugs 1 verlaufenden Stellung, der Arbeitsstellung,
- die STOP-Schalter, die, zusammen mit dem AUF- und AB-Tasten, beispielsweise an den genannten Schranken 24 angebracht sind, zur aktiven Unterbrechung eines fehlerhaft oder gefährlich verlaufenden Vorgangs.

Alle die genannten Schalter oder Sensoren unterbrechen die nachfolgend beschriebenen halb- oder vollautomatisch ablaufenden Vorgänge in jeder Situation, sofern - durch das System oder den Bediener - ein nicht ordentlicher Betriebszustand festgestellt wird.

Fig. 5 zeigt nun das Ablaufschema für den Leerungsvorgang eines Kehrichtbehälters 14, der an eine der Hub-Kipp-Vorrichtungen 8 angefahren wird; Fig. 6 dasjenige für Grosskontainer 16.

Jede der beiden Schüttungen 6 kann unabhängig von der anderen arbeiten. Dies ist der Fall, wenn kleine Kehrichtbehälter 14 oder - wie später gezeigt - Kehrichtsäcke geleert werden sollen. Sollen hingegen Grosskontainer 16 geleert werden, so arbeiten beide Schüttungen 6 gekoppelt. Das in Fig. 5 gezeigte Ablaufschema bezieht sich daher auf beide, aber unabhängig arbeitenden Schüttungen, jenes nach Fig. 6 auf die gekoppelten.

Mit der Ziffer 101 ist die Initialisierungsfunktion des Steuerrechners bezeichnet. Die Hub-Kipp-Vorrichtung 8 hat zwei mögliche Anfangsstellungen: "hoch" und "tief", wobei die Stellung "hoch" gleichzeitig die Fahrstellung für das Kehrichtfahrzeug 1 ist. Der Bediener stellt fest in in Entscheidungsfunktion fest, ob die Hub-Kipp-Vorrichtung 8 in Stellung "hoch" oder "tief" ist; ist sie "tief", so stellt er den Kehrichtbehälter 14 an den Anschlag 17. Ist die Hub-Kipp-Vorrichtung 8 in Stellung "hoch", so wird sie mit der Taste AB an der Schranke 24 in die Stellung "tief" manuell abgesenkt. Steht der Kehrichtbehälter 14 am Anschlag 17, so wird damit ein - nicht gezeichneter - Schalter oder ein anderer Stellungs-Sensor betätigt; eine Entscheidungsfunktion 103 überprüft dies und gibt die Hub-Kipp-Vorrichtung 8 frei zum Auffahren bis zum sog. Wägefenster. Ist der Kehrichtbehälter 14 nicht richtig hingestellt, so wartet das System - Funktion 104 - auf eine Korrektur. Das genannte Wägefenster ist ein Teil der Hubstrecke der Hub-Kipp-Vorrichtung 8, die möglichst gleichförmig durchfahren wird, währenddem eine vorgegebene Zahl von Wägungen durchgeführt werden, sofern Wägen voreingestellt ist. Die Hub-Kipp-Vorrichtung 8 fährt bis ans Wägefenster, worauf der Kehrichtbehälter 14 mittels der Haltekante 15 verriegelt wird - Funktion 105. Durch Sensoren wird ermittelt, ob die Verriegelung stattgefunden hat oder ob der Kehrichtbehälter 14 allenfalls schief oder sonstwie nicht ordentlich hängt. Ist diese in Funktion 106 dargestellte Ueberprüfung negativ, so hält der Wagen 12 an und muss anschliessend durch die AB-Taste wieder in die Ausgangsstellung "tief" abgesenkt werden. Ist die genannte Ueberprüfung hingegen positiv, so mündet der Ablauf in eine Funktion 108, die lediglich den Abschluss der Ladephase bezeichnet.

Am Rechner kann voreingestellt werden, ob der Kehricht zu wägen sei und ob der Kehrichtbehälter 14 oder Grosskontainer 16 zu identifizieren sei. Ist Wägung nicht vorgesehen - Funktion 107 - so wird anschliessend das Wägefenster rasch durchfahren (Funktion 110), da eine Entscheidungsfunktion 109 die Frage "Wägen" negativ beantwortet. Wird diese Frage - durch die Funktion 107 bedingt - positiv beantwortet, so wird in einer Funktion 111 das Wägefenster langsam durchfahren, bis eine voreingestellte, genügend grosse Zahl koinzidierender Wägungen vorliegen. Gelingt dies nicht innerhalb des Wägefensters, so beantwortet eine Entscheidungsfunktion 112 die Frage "brutto" negativ, der Wagen 12 hält an (Funktion 113), bis die Wägung erfolgt ist, worauf in einer Funktion 114 das Bruttoresultat gespeichert wird.

Am Rechner lässt sich ferner in einer Funktion 115 voreinstellen, ob die Kehrichtbehälter 14 identifiziert werden sollen. Ist dies nicht der Fall, so führt der Instruktionspfad am "Nein" einer Funktion 116 entlang direkt zum Befehl "kippen, entleeren" (Funktion 117); soll hingegen identifiziert werden, so führt das "ja" der Funktion 116 zu einer weiteren Entscheidungsfunktion 118, die feststellt, ob der Kehrichtbehälter 14 nun identifiert ist. Bei negativer Feststellung fährt der Wagen 12 mit dem nicht entleerten Kehrichtbehälter 14 wieder rasch durch das Wägefenster ab (Funktion 119), die Verriegelung wird geöffnet (Funktion 120), der Kehrichtbehälter 14 wird abgestellt und der Wagen ist wieder in der Ladestellung (Funktion 121). Gleichzeitig wird der Bruttowert in Funktion 114 gelöscht.

Ist die Identifikation hingegen erfolgreich, so wird die Adresse gespeichert (Funktion 122) und der Kehrichtbehälter 14 kann gekippt werden (Funktion 117). Anschliessend wird in einer Funktion 123 erneut geprüft, ob gewogen werden soll. Im negativen Fall verzweigt sich der Ablauf über die Funktionen 119, 120, 121. Im positiven Fall wird das Wägefenster erneut langsam durchfahren (Funktion 124) um einen zuverlässigen Tarawert zu erhalten. Gelingt dies nicht (Funktion 125), wird analog zu Funktion 113 in einer Funktion 126 angehalten und gewogen, wonach im Rechner in einer Funktion 127 der Differenzwert Netto = Brutto - Tara gebildet und in einer Funktion 128 gespeichert wird. Der weitere Ablauf geht über die Funktionen 120, 121, wonach die Vorrichtung zur Aufnahme eines neuen Kehrichtbehälters 14 bereit ist.

Fig. 6 zeigt den Ablauf des Entleerens für Grosskontainer 16, bei denen beide Hub-Kipp-Vorrichtungen 8 gekoppelt zum Einsatz kommen. Funktion 101 zeigt wieder die Initialisierung des Steuerrechners. Sind die beiden Hub-Kipp-Vorrichtungen 8 in Ladestellung "tief", so müssen sie durch Betätigen der AUF-Taste zunächst in die Stellung "hoch" gefahren werden (Entscheidungs-Funktion 130).

Grosskontainer 16 können sowohl in die ausgeschwenkten Haltevorrichtungen 13, als auch auf beide Abhebekämme 22 zusammen eingehängt werden. Kommen die Haltevorrichtungen 13 zum Einsatz, so bewirkt deren Ausschwenken über Sensoren (z.B. Endschalter) das Zusammenschalten beider Wägevorrichtungen. Soll ein Grosskontainer 16 hingegen von beiden Abhebekämmen getragen werden, so sorgen entsprechende Sensoren - beispielsweise in den beiden Anschlägen 17 in Koinzidenz - für diese Wirkungsweise. Eine Entscheidungsfunktion 131 ist vom Bediener zu beantworten, entweder durch das Ausschwenken der Haltevorrichtung 13 oder das Heranfahren des Grosskontainers 16 an beide Anschläge 17. Sowohl das Ausschwenken der Haltevorrichtungen 13 als auch das Heranfahren an beide Anschläge 17 - oder entsprechende Sensoren - bewirkt in einer Funktion 133 das Zusammenschalten der Wägezellen bzw. die Addition ihrer Resultate, sowohl brutto als auch tara. Anschliessend muss manuell die AUF-Taste gedrückt werden. Vor dem Erreichen des Wägefensters wird der Grosskontainer 16 verriegelt, entweder in den Haltevorrichtung 13 oder über die Haltekanten 15 (Funktion 134). Eine Funktion 135 überprüft diese Verriegelung, wonach im negativen Fall die zusammengeschalteten Wagen 12 anhalten (Funktion 136), und der Grosskontainer 16 manuell heruntergefahren werden muss. Im positiven Fall geht der Ablauf zur Funktion 108 von Fig. 5. Der anschliessende Ablauf ist jenem von Fig. 5 gleich.

In Fig. 7 ist die erfindungsgemässe Vorrichtung im Grundriss dargestellt, in Fig. 8 von hinten in Fahrtrichtung des Müllsammelfahrzeuges 1. Insbesondere ist die Wirkungsweise des in der Beschreibung zu Fig. 3 Gelenkscharnier 11 genannten Vorrichtungsteiles zu erläutern. Das Gelenkscharnier 11, das am Anbau 9 angeschlagen ist, besteht aus einem am Anbau 9 befindlichen Scharniergelenk 41, welches einen horizontalen Arm 42 trägt, dessen anderes Ende wiederung mit einem zweiten Scharniergelenk 44 ausgerüstet ist. Dieses letztere trägt den Turm 7 mit Hub-Kipp-Vorrichtung 8 und einem Trittbrett 43.

Das Trittbrett 43 ist hochklappbar und daher in Fig. 8 nicht sichtbar. Fig. 7 zeigt zwei Stellungen der Türme 7 und der damit verbundenen Hub-Kipp-Vorrichtung 8, fest ausgezogen die Arbeitsstellung, gestrichelt die ausgeklappte. In der ausgeklappten Stellung ist der Wechselbehälter 5 nach hinten frei und kann nach hinten ausgefahren werden, wie gestrichelt angedeutet.

Die beiden Türme 7 sind im Müllsammelbetrieb mit dem Rahmen 2 und/oder dem Wechselbehälter 5 verriegelt. Soll ein voller Wechselbehälter 5 abgeladen - und beispielsweise durch einen leeren ausgetauscht - werden, so werden die beiden Türme 7 entriegelt und, wie in Fig. 7 und 8 dargestellt, um die Gelenkscharniere 11 seitlich ausgeschwenkt. Damit ist es möglich, den Wechselbehälter 5 entweder mit fahrzeugeigenen Mitteln oder von aussen betätigt, nach hinten auszufahren.

Der Wechselbehälter 5 weist an seiner Unterseite Halterungen 27 auf, die mit beispielsweise nach ACTS-Norm gebauten Schienen 28 im Eingriff stehen. Mit bekannten - nicht gezeichneten - Mitteln kann der Wechselbehälter 5 auf den Schienen 28 verriegelt werden. Nach Lösen dieser Verriegelung ist der Wechselbehälter 5 nach hinten ausfahrbar. Soll dieses mit fahrzeugeigenen Mitteln geschehen, so weist das Fahrzeug 1 an seinem Rahmen 2 einen beispielsweise hydraulisch betätigten Kettenantrieb auf mit einer Kette 30, die längs unter dem Wechselbehälter durchläuft. Die Kette 30 weist eine mitlaufende - nicht dargestellte - Klinke auf, die mit dem Wechselbehälter 5 im Eingriff steht, womit dieser wahlweise nach hinten oder nach vorne verschoben werden kann, wie an sich bekannt ist.

Soll das Auf- oder Abladen des Wechselbehälters 5 mit Fremdmitteln erfolgen, so ist hinten am Wechselbehälter 5 ein Haken 31 angebracht, der zur Aufnahme sowohl von Zug- als auch von Druckkräften geeignet ist.

Besonders vorteilhaft ist bei der vorliegenden Erfindung, dass als Wechselbehälter 5 solche engesetzt werden können, die auch als stationäre Müllsammeleinrichtungen Verwendung finden und von der Anmelderin hergestellt und angeboten werden. Es sind also keine teuren Sonderkosten erforderlich.

In Fig. 9 ist ein zur erfindungsgemässen Vorrichtung passender Wechselbehälter 5 im Sinne eines Beispiels dargestellt und zwar in einem vertikalen Längsschnitt. Er ist gegliedert in einen Stauraum 45 und einen Beladeraum 46. Im Beladeraum 46 ist eine Schaufel 47 verschiebbar gelagert, die mit zwei Hydraulik-Zylindern 48 betätigt werden kann und damit den in den Beladeraum 46 eingekippten Müll in den Stauraum 45 schiebt und ihn dabei verdichtet. Ueber der Schaufel 47 sind mehrere in horizontalen Nuten gleitende und teleskopartig miteinander im Eingriff stehende Winkelbleche 49 angeordnet, welche den Raum hinter der der Schaufel 47 dann abdecken, wenn sie betätigt wird, ihn aber freigeben, wenn sie ganz zurückgezogen ist.

Nach vorne ist der Wechselbehälter 5 durch ein Tor 50 abgeschlossen, das beispielsweise oben um zwei Lagerzapfen 51 schwenkbar und unten verriegelbar ist.

Im Müllsammelbetrieb wird die Schaufel 47 - automatisch oder im Handbetrieb - periodisch hydraulisch betätigt, um den Beladeraum 46 zu leeren und den im Stauraum 45 befindlichen Müll zu verdichten. Im Transportbetrieb schliesst die Schaufel 47 den Stauraum 45 dicht ab. Oben weist der Beladeraum 46 eine Einwurföffnung 52 auf, die mit einem Deckel 53 verschlossen werden kann. Anstelle des gezeichneten, klappbaren, Deckels 53 ist auch ein horizontal verfahrbarer Schiebedeckel möglich.

Anstelle des als Beispiel dargestellten Wechselbehälters 5 sind auch anders geformte und ausgerüstete Wechselbehälter denkbar und möglich. Die wesentlichen Merkmale bestehen lediglich aus der obenliegenden Einwurföffnung 52 und den Halterungen 27, die mit - beispielsweise genormten - Schienen 28 in lösbarem Eingriff stehen. Solche Wechselbehälter sind an sich bekannt.

Mit dieser erfindungsgemässen Vorrichtung, insbesondere mit der Verwendung der genannten Wechselbehälter 5 geht einher, dass die sog. Ladekante, d.h. die hintere Kante des Aufnahmebehälters, hier also des Wechselbehälters 5 so hoch liegt, dass es ausgeschlossen ist, einzelne Kehrichtsäcke manuell einzuladen bzw. -zuwerfen. Daher wird die Schüttung 6 ergänzt durch eine Fördereinrichtung für Kehrichtsäcke, wie in Fig. 10 und 11 gezeigt.

Unterhalb des durch die Zapfen 21 gebildeten Abhebekamms 22 ist ein aufklappbarer, im wesentlich U-förmiger Bügel 32 an zwei mit Ratschen 35 versehenen Gelenken 33 so angeschlagen, dass er, gegen den Widerstand der Ratschen 35, von der senkrecht nach unten weisenden Stellung in die Horizontale geschwenkt werden kann. Dies setzt voraus, dass die Aufnahme- und Haltevorrichtung 13 für Grosscontainer 16 zuvor ausgeklappt wird. Am beispielsweise aus Stahlrohr gefertigten Bügel 32 sind mehrere Bänder 34 befestigt, dergestalt, dass die beispielsweise aus textilarmiertem Kunststoff bestehenden Bänder 34 auch untereinander fixiert sind und dadurch einen Korb 36 bilden. Die Rückwand des so gebildeten Korbes 36 ist die Hub-Kippvorrichtung 8. Anstelle des aus Bändern 34 bestehenden Korbes 36 kann auch ein vorzugsweise aus textilarmiertem Kunststoff bestehender, leicht auf- und zuklappbarer, beutelartiger Behälter treten, der ebenso wie die Bänder 34 am Bügel 32 und an der Hub-Kipp-Vorrichtung 8 befestigt ist.

Mit der in Fig. 10 und 11 gezeichneten Zusatzausrüstung ist es möglich, auch bei der erfindungsgemäss hoch liegenden Ladekante, Kehrichtsäcke einzuladen, die nun anstatt direkt eingeworfen zu werden, in den Korb 36 gelegt und darin hochgefahren und eingekippt werden.

Erfindungswesentlich an der anhand von Fig. 10 und 11 beschriebenen Vorrichtung ist das Vorhandensein eines ausklappbaren Behälters an der Schüttung 6 zur Aufnahme von Kehrichtsäcken, der jedoch, wenn eingeklappt, den Leerungsbetrieb von Kehrichtbehältern 14 oder Grosskontainern 16 nicht beeinträchtigt.

Das Aufklappen der Bügel 32, das von - nicht dargestellten - Sensoren aufgenommen wird, setzt beipielsweise die gemäss Fig. 5, 6 beschriebenen automatischen Abläufe ausser Betrieb. Auffahren und Kippen der Körbe 36 geschieht daher beispielsweise manuell gesteuert über die AUF-Tasten.

## Patentansprüche

1. Vorrichtung zum Sammeln, Entleeren und Transportieren von Müll, bestehend aus einem Fahrzeug (1) mit Rahmen (2), einem auf dem Rahmen (2) aufliegenden und mit ihm lösbar verbundenen Wechselbehälter (5) mit hoher Ladekante und einer Schüttung(6), dadurch gekennzeichnet, dass
- die Schüttung (6) besteht aus zwei voneinander unabhängig am Rahmen (2) des Fahrzeuges (1) befestigten, im wesentlichen vertikalen, Türmen (7), wobei in jedem der Türme (7) ein Wagen (12) durch motorische Mittel vertikal beweglich angeordnet ist und eine Hub-Kipp-Vorrichtung (8) trägt, welche unter anderem besteht aus mehreren, einen Abhebekamm (22) bildenden Zapfen (21), einer Haltekante (15) für Kehrichtbehälter (14), und je die eine Hälfte einer Aufnahme- und Haltevorrichtung (13) für Grosskontainer (16),
- der Rahmen (2) des Fahrzeuges (1) am hinteren Ende beidseitig je einen Anbau (9) nach unten aufweist, welche Anbauten (9) je die eine Seite eines Gelenkscharniers (11) tragen, die anderen Seiten der genannten Gelenkscharniere (11) je an einem der Türme (7) sich befinden, die beiden Türme (7) je eine Verriegelungseinrichtung (10) aufweisen, mit Hilfe derer sie am Wechselbehälter (5) einzeln verriegelt werden können, wobei die an den Gelenkscharnieren (11) schwenkbaren Türme (7), wenn ausgeschwenkt, die Rückseite des Fahrzeuges (1) völlig freigeben,
- jede der Hub-Kipp-Vorrichtungen (8) mit je einer Einrichtung zum Wägen des Mülls und einer Einrichtung zum Identifizieren der Kehrichtbehälter (14) und Grosskontainer (16) ausgerüstet ist,
- ein Rechner vorhanden ist zum Steuern und Speichern der Wägungen, zum Verarbeiten und Speichern der Identifikationen und zum Steuern der Abläufe des Betriebes der Schüttungen, welche damit mindestens teilweise automatisch ablaufen.

2. Vorrichtung nach Patentanspruch 1, dadurch gekennzeichnet, dass die beiden Hub-Kipp-Vorrichtungen (8) zum Leeren von Grosskontainern (16) miteinander verriegelt werden können.

3. Vorrichtung nach Patentanspruch 2, dadurch gekennzeichnet, dass die Verriegelung der beiden Hub-Kipp-Vorrichtungen (8) durch Kupplung der Hydraulik-Antriebe vorgenommen werden kann.

4. Vorrichtung nach Patentanspruch 2, dadurch gekennzeichnet, dass die Verriegelung durch mechanische Mittel vorgenommen werden kann.

5. Vorrichtung nach Patentanspruch 1, dadurch gekennzeichnet, dass jedes der Gelenkscharniere (11) am Anbau (9) besteht aus einem fahrzeugseitigen ersten Scharniergelenk (41) und einem turmseitigen zweiten Scharniergelenk (44), dass ferner die zwei Scharniergelenke (41, 44) durch einen im wesentlichen horizontalen Arm (42) verbunden sind, wodurch jeder der zwei Türme (7), voneinander unabhängig, je auf eine Seite des Müllsammelfahrzeuges (1) ausgeschwenkt werden können, wodurch die Rückseite des Müllsammelfahrzeugs (1) frei ist einerseits für den Austausch des Wechselbehälters (5) oder für das Andocken an einen Kehrichtbunker.

6. Vorrichtung nach Patentanspruch 1, dadurch gekennzeichnet, dass die motorischen Mittel, um die Wagen (12) in den Türmen (7) vertikal zu bewegen, aus je einer umlaufenden Kette bestehen, an welcher der Wagen (12) einseitig befestigt ist, und welche Ketten je durch einen Hydraulik-Motor angetrieben werden.

7. Vorrichtung nach Patentanspruch 1, dadurch gekennzeichnet, dass die motorischen Mittel, um die Wagen (12) in den Türmen (7) vertikal zu bewegen, bestehen aus je einem Hydraulik-Teleskop-Zylinder in je einem Turm (7).

8. Vorrichtung nach Patentanspruch 1, dadurch gekennzeichnet, dass
- an geeigneter Stelle des Fahrzeugaufbaus eine Neigungsmesseinrichtung (23) vorhanden ist, mit welcher die Schiefstellung des Fahrzeuges erfasst und im Rechner zur Korrektur der Wägeresultate verwendet werden kann,
- Schaltmittel vorhanden sind für den automatischen Betrieb der Vorrichtung,
- Steuermittel vorhanden sind für den manuellen Betrieb und die Einleitung des automatischen Betriebes der Vorrichtung.

9. Vorrichtung nach Patentanspruch 8, dadurch gekennzeichnet, dass die Steuermittel bestehen einerseits aus je einer Taste AUF, AB, STOP, wobei die Taste AUF den Vorgang in Richtung des ordentlichen Leerungsablaufs steuert, die Taste AB den Vorgang in umgekehrter Richtung steuert und die Taste STOP jede Bewegung der Hub-Kipp-Vorrichtung (8) sofort unterbricht, anderseits aus Sensoren in Anschlägen (17) und in den Haltevorrichtungen (13) für Grosskontainer (16) und in seitlich des Müllsammelfahrzeuges (1) angebrachten Schranken (24).

10. Vorrichtung nach Patentanspruch 1, dadurch gekennzeichnet, dass der Rahmen (2) des Müllsammelfahrzeuges (1) ausgerüstet ist mit Schienen (28), die mit am Wechselbehälter (5) angebrachten Halterungen (27) im Eingriff stehen, und daran verriegelt werden können und ferner Mittel aufweist, um den Wechselbehälter mit den motorischen Mitteln des Müllsammelfahrzeuges (1) längs zu bewegen.

11. Vorrichtung nach Patentanspruch 10, dadurch gekennzeichnet, dass der Rahmen (2) des Müllsammelfahrzeuges (1) in seiner Längsachse eine mit einer Klinke versehene und hydraulisch angetriebene Kette (30) aufweist, wobei die Klinke mit dem Wechselbehälter (5) im Eingriff steht, der je nach der Bewegungsrichtung der Kette (30) auf den Schienen (28) nach hinten oder nach vorne verfahren, damit also ab- oder aufgeladen werden kann.

12. Vorrichtung nach Patentanspruch 1, dadurch gekennzeichnet, dass der im Müllsammelfahrzeug (1) vorhandene Rechner den Leerungsvorgang von Kehrichtbehälter (14) in folgender Weise regelt und steuert:
- Jede Hub-Kipp-Vorrichtung ist in bezug auf Steuerung und Regelung unabhängig von der anderen,
- das Heranfahren eines Kehrichtbehälters (14) an den Anschlag (17) löst das Auffahren des entsprechenden Wagens (12) und das anschliessende Verriegeln des Kehrichtbehälters (14) mittels der Haltekante (15) aus,
- eine erste Entscheidungsfunktion (106) überprüft die Verriegelung, wonach im negativen Fall der Wagen (12) stehen bleibt und manuell, durch Drücken der AB-Taste, zurückgeholt werden kann,
- der Wagen (12) durchfährt das Wägefenster bis zum oberen Ende des Turmes (7), der Kehrichtbehälter (14) wird ausgekippt, anschliessend das Wägefenster erneut im Abwärtsweg durchfahren,
- die Verriegelung wird geöffnet und der Wagen (12) fährt in die Ladestellung zurück und stellt den Kehrichtbehälter (14) auf die Strasse ab.

13. Vorrichtung nach Patentanspruch 12, dadurch gekennzeichnet, dass beim Voreinstellen des Befehles "Wägen" am Rechner
- das Wägefenster langsam durchfahren wird, bis eine genügende Zahl von vergleichbaren Brutto-Wägungen vorhanden ist,
- der Rechner in einer Entscheidungsfunktion (112) dies feststellt, wonach im
- negativen Fall der Wagen (12) angehalten wird und die Wägungen im Stillstand ergänzt werden,
- im positiven Fall der Wagen (12) ganz auffährt,
- nach dem Leeren des Kehrichtbehälters (14) das Wägefenster erneut langsam durchfahren wird, bis eine genügende Zahl von vergleichbaren Tara-Wägungen vorhanden ist,
- der Rechner in einer Entscheidungsfunktion (125) dies feststellt, wonach im
- negativen Fall der Wagen (12) angehalten wird und die Wägungen im Stillstand ergänzt werden,
- im positiven Fall der Wagen (12) ganz abfährt,
- der Rechner die Differenz Brutto-Tara=Netto bildet und das Resultat speichert.

14. Vorrichtung nach Patentansprüchen 12 und 13, dadurch gekennzeichnet, dass beim Voreinstellen des Befehls "Identifizieren" der Rechner mit den vorhandenen Identifizierungsmitteln nach der Speicherung des Bruttoresultates
- die Identifikation vornimmt, anschliessend in einer Entscheidungsfunktion (118) prüft, ob der Kehrichtbehälter (14) identifiziert ist,
- im negativen Fall den ganzen Entleerungsvorgang abbricht und den noch vollen und nicht identifizierten Kehrichtbehälter (14) wieder abstellt und das gespeicherte Bruttoresultat löscht,
- im positiven Fall die Identifikation speichert und nach Bildung des Netto-Resultates diesem zuordnet.

15. Vorrichtung nach Patentanspruch 1, dadurch gekennzeichnet, dass an den Haltevorrichtungen (13) für Grosskontainer (16) Sensoren vorhanden sind, die, wenn die Haltevorrichtungen (13) ausgeklappt sind, über den Rechner bewirken, dass die beiden Hub-Kipp-Vorrichtungen (8) hydraulisch gekoppelt werden und die Resultate der Wägeeinrichtungen (19) im Rechner summiert werden.

16. Vorrichtung nach Patentanspruch 12 bis 15, dadurch gekennzeichnet, dass die Verriegelung durch geeignete Mittel an den Haltevorrichtungen (13) vorgenommen wird.

17. Vorrichtung nach Patentanspruch 9, dadurch gekennzeichnet, dass die mit den Anschlägen (17) gekoppelten Sensoren durch koinzidentes Beaufschlagen durch einen Grosskontainer (16) über den Rechner bewirken, dass die beiden Hub-Kipp-Vorrichtungen (8) hydraulisch gekoppelt werden und die Resultate der Wägeeinrichtungen (19) im Rechner summiert werden.

18. Vorrichtung nach Patentanspruch 1, dadurch gekennzeichnet, dass die Hub-Kipp-Vorrichtung (8) unterhalb der den Abhebekamm bildenden Zapfen (21) einen auf- und zuklappbaren Behälter aufweist zur Aufnahme von Kehrichtsäcken.

19. Vorrichtung nach Patentanspruch 18, dadurch gekennzeichnet, dass
- der auf- und zuklappbare Behälter daraus besteht, dass die Hub-Kipp-Vorrichtung (8) unterhalb der den Abhebekamm bildenden Zapfen (21) zwei mit Ratschen (35) versehene Gelenke (33) trägt, an welchen ein im wesentlichen U-förmig gebogener Bügel (32) angelenkt ist,
- der Bügel (32) einen leicht auf- und zuklappbaren, beutelartigen Behälter trägt, welcher zusätzlich an der Hub-Kipp-Vorrichtung (8) befestigt ist,
- der Bügel (32) gegen den Widerstand der Ratschen (35) nach unten in die Vertikale geklappt werden kann und dann den Leerungsbetrieb von Müllbehältern nicht behindert,
- der Bügel (32) gegen den Widerstand der Ratschen (35) nach oben in die Horizontale geklappt werden kann und dann zum Einwerfen von Kehrichtsäcken geeignet ist.

20. Vorrichtung nach Patentanspruch 19, dadurch gekennzeichnet, dass der leicht auf- und zuklappbare beutelartige Behälter aus Bändern (34) besteht, die miteinander mit dem Bügel (32) und der Hub-Kipp-Vorrichtung (8) verbunden sind und so einen Korb (36) bilden.

## Claims

1. A device for the collection, emptying and transportation of refuse, comprising a vehicle (1) with a frame (2), an exchangeable container (5) lying on the frame (2) and removably connected to it, with high loading sides and a tipper (6), characterised in that
- the tipper (6) comprises two essentially vertical towers (7) fastened independently of each other to the frame (2) of the vehicle (1), whereby in each of the towers (7) a carrier (12) is arranged which can be moved vertically by motorised means and which carries a lift- tilt mechanism (8), which inter alia comprises several teeth (21) forming a lifting comb (22), a holding edge (15) for a refuse container (14), and in each case the half of a take-up and holding device (13) for large containers (16),
- the frame (2) of the vehicle (1) has on each side at the rear end a downwards extension (9) each of which carries on the one side a hinge joint fitting (11), the other sides of the above mentioned hinge joint fitting (11) are each positioned on one of the towers (7), the two towers (7), each has a locking device (10), with the aid of which they can be individually locked to the exchangeable container (5), whereby the towers (7), pivoting on the hinge joint fittings (11), fully free the rear side of the vehicle (1), when pivoted out,
- each of the lift-tilt mechanisms (8) is equipped with a device for weighing the refuse and a device for the identification of the refuse container (14) and large container (16),
- a computer is present for controlling and storing the weighings, for the processing and storage of the identifications and to control the progress of the operation of the tippers, which thereby run at least partly automatically.

2. A device according to Claim 1, characterised in that the two lift-tilt mechanisms (8) can be locked together for the emptying of large containers (16).

3. A device according to Claim 2, characterised in that the locking of the two lift-tilt mechanisms (8) can be undertaken by coupling the hydraulic drives.

4. A device according to Claim 2, characterised in that the locking can be undertaken by mechanical means.

5. A device according to Claim 1, characterised in that each of the hinge joint fittings (11) on the extension (9) comprises a first hinge joint (41) on the vehicle side and a second hinge joint (44) on the tower side, that further the two hinge joints (41, 44) are connected by an essentially horizontal arm (42), whereby each of the two towers (7), independently of each other, can be pivoted out each on one side of the refuse collection vehicle (1), whereby the rear side of the refuse collection vehicle (1) is free on the one hand for the exchange of the exchangeable container (5) or for docking onto a refuse bunker.

6. A device according to Claim 1, characterised in that the motorised means for moving the carrier (12) vertically in the towers (7), comprises in each case a circulating chain, to which the carrier (12) is fastened on one side, and which chains are each driven by a hydraulic motor.

7. A device according to Claim 1, characterised in that the motorised means for moving the carrier (12) vertically in the towers (7) comprise in each case a telescopic hydraulic cylinder in each tower (7).

8. A device according to Claim 1, characterised in that
- an inclination measuring instrument (23) is present at a suitable position in the vehicle construction, with which the angular deviation of the vehicle can be ascertained and applied in the computer for the correction of the weighing results,
- switching means are present for the automatic operation of the device,
- control means are present for manual operation and for the initiation of automatic operation of the device.

9. A device according to Claim 8, characterised in that the control means comprise on the one hand individual UP, DOWN, STOP push buttons, whereby the UP button controls the process in the direction of the regular emptying process, the DOWN button controls the process in the opposite direction and the STOP button immediately interrupts any movement of the lift-tilt mechanism (8), and on the other hand sensors in stops (17) and in the holding devices (13) for large containers (16) and in casings (24) applied to the side of the refuse collection vehicle (1).

10. A device according to Claim 1, characterised in that the frame (2) of the refuse collection vehicle (1) is equipped with rails (28), which are in engagement with holders (27) applied to the exchangeable container (5), and can be locked onto them and further has means whereby the exchangeable container can be moved longitudinally using the motorised means of the refuse collection vehicle (1).

11. A device according to Claim 10, characterised in that the frame (2) of the refuse collection vehicle (1) has a hydraulically driven chain (30), provided with a latch, on its longitudinal axis, whereby the latch is in engagement with the exchangeable container (5), which, in accordance with the direction of movement of the chain (30) can travel on the rails (28) to the rear or to the front, thereby thus can be loaded or unloaded.

12. A device according to Claim 1, characterised in that the computer available in the refuse collection vehicle (1) regulates and controls the emptying process of refuse containers (14) in the following manner:
- each lift-tilt mechanism is independent from the other as regards control and regulation,
- the approach of a refuse container (14) onto the stop (17) starts the upwards travel of the corresponding carrier (12) and the subsequent locking of the refuse container (14) by means of the holding edge (15),
- a first decision function (106) examines the locking, following which in the negative case the carrier (12) stops and can be brought back manually by pressing the DOWN button,
- the carrier (12) passes through the weighing window up to the upper end of the tower (7), the refuse container (14) is tipped out, then the weighing window is again passed through in the downwards travel,
- the locking is opened and the carrier (12) travels back into the loading position and puts the refuse container (14) onto the ground.

13. A device according to Claim 12, characterised in that on presetting the command "Weigh" in the computer
- the weighing window is slowly passed through, until a sufficient number of comparable gross weighings is present,
- the computer establishes this in a decision function (112), whereafter
- in the negative case the carrier (12) is halted and the weighing supplemented at a standstill,
- in the positive case the carrier (12) travels up completely,
- following the emptying of the refuse container (14) the weighing window is again slowly traversed, until a sufficient number of comparable tare weighings is present,
- the computer establishes this in a decision function (125), whereafter
- in the negative case the carrier (12) is halted and the weighings supplemented at a standstill,
- in the positive case the carrier (12) travels down completely,
- the computer calculates the difference Gross-Tare = Nett and stores the result.

14. A device according to Claims 12 and 13, characterised in that on presetting the command "Identify", the computer, following the storage of the gross result, using the available means of identification
- undertakes the identification, then tests in a decision function (118), whether the refuse container (14) has been identified,
- in the negative case interrupts the entire emptying process and puts the unidentified, and still full refuse container (14) down again and erases the stored gross result,
- in the positive case, stores the identification and after calculating the gross result, allocates this to it.

15. A device according to Claim 1, characterised in that sensors are present on the holding devices (13) for large containers (16), which, when the holding devices (13) are hinged out, cause, via the computer, the two lift-tilt mechanisms (8) to become hydraulically coupled together and the results of the weighing devices (19) are summed in the computer.

16. A device according to Claims 12 to 15, characterised in that the locking is undertaken by suitable means on the holding devices (13).

17. A device according to Claim 9, characterised in that the sensors coupled to the stops (17) when activated together by a large container (16) cause via the computer the two lift-tilt mechanisms (8) to be coupled together hydraulically and the results of the weighing devices (19) to be summed in the computer.

18. A device according to Claim 1, characterised in that the lift-tilt mechanism (8) has, below the pin (21), forming the lifting pawl, an opening and closing holder for the acceptance of refuse sacks.

19. A device according to Claim 18, characterised in that
- the opening and closing holder comprises in that the lift-tilt mechanism (8) carries below the pin (21), forming the lifting pawl, two hinge joints (33) provided with ratchets (35), onto which an essentially U-shaped stirrup (32) is pivoted,
- the stirrup (32) carries an easily opening and closing purse shaped container, which is additionally fastened to the lift-tilt mechanism (8),
- the stirrup (32) can be pivoted downwards to the vertical position against the resistance of the ratchet (35) andthen does not hinder the operation of emptying the refuse containers,
- the stirrup (32) can be opened upwards to the horizontal position against the resistance of the ratchet (35) and is then suited for refuse sacks to be thrown into it.

20. A device according to Claim 19, characterised in that the easily opened and closed purse-shaped container comprises bands (34), which are joined together with the stirrup (32) and the lift-tilt mechanism (8) and thus form a basket (36).

## Revendications

1. Dispositif pour le ramassage, le déversement et le transport d'ordures ménagères, comprenant un véhicule (1) avec un châssis (2), un conteneur interchangeable (5) posé sur le châssis (2), relié à celui-ci de façon amovible et pourvu d'un bord de chargement haut, et un dispositif de déversement (6), caractérisé en ce que
- le dispositif de déversement (6) se compose de deux tours (7) globalement verticales qui sont fixées indépendamment l'une de l'autre au châssis (2) du véhicule (1), étant précisé qu'il est prévu dans chacune des tours (7) un chariot (12) qui est mobile verticalement grâce à des moyens moteurs et qui porte un dispositif élévateur-culbuteur (8) formé entre autres de plusieurs saillies (21) formant une pièce crantée de soulèvement (22), d'un bord de retenue (15) pour les poubelles (14) et, pour une moitié, d'un dispositif de réception et de retenue (13) pour les grands conteneurs (16),
- le châssis (2) du véhicule (1) comporte à son extrémité arrière, de chaque côté, une partie rapportée (9) dirigée vers le bas qui porte un côté d'une charnière (11), tandis que l'autre côté des charnières (11) se trouve sur l'une des tours (7), les deux tours (7) comportant chacune un dispositif de verrouillage (10) grâce auquel elles peuvent être verrouillées individuellement au conteneur interchangeable (5), étant précisé que les tours (7) aptes à pivoter sur les charnières (11) dégagent complètement l'arrière du véhicule (1), une fois qu'elles ont pivoté,
- chacun des dispositifs élévateurs-culbuteurs (8) est équipé d'un appareil pour peser les ordures et d'un appareil pour identifier les poubelles (14) et les grands conteneurs (16),
- il est prévu un ordinateur pour commander et mettre en mémoire les pesages, pour traiter et mettre en mémoire les identifications et pour commander les opérations du fonctionnement des dispositifs de déversement, qui se déroulent ainsi au moins en partie automatiquement.

2. Dispositif selon la revendication 1, caractérisé en ce que les deux dispositifs élévateurs-culbuteurs (8) peuvent être verrouillés entre eux pour vider des grands conteneurs (16).

3. Dispositif selon la revendication 2, caractérisé en ce que le verrouillage des deux dispositifs élévateurs-culbuteurs (8) peut se faire grâce à l'accouplement des commandes hydrauliques.

4. Dispositif selon la revendication 2, caractérisé en ce que le verrouillage peut se faire grâce à des moyens mécaniques.

5. Dispositif selon la revendication 1, caractérisé en ce que chacune des charnières (11) prévues sur la partie rapportée (9) se compose d'une première articulation (41) située côté véhicule et d'une seconde articulation (44) située côté tour, et en ce que les deux articulations (41, 44) sont reliées par un bras (42) globalement horizontal, moyennant quoi chacune des deux tours (7) peut pivoter indépendamment de l'autre sur un côté du véhicule de ramassage des ordures ménagères (1), dégageant ainsi l'arrière du véhicule (1) en vue du remplacement du conteneur interchangeable (5) ou de l'accostage à une trémie à ordures.

6. Dispositif selon la revendication 1, caractérisé en ce que les moyens moteurs destinés à déplacer les chariots (12) à la verticale dans les tours (7) se composent chacun d'une chaîne tournante à laquelle le chariot (12) est fixé unilatéralement, les chaînes étant entraînées par un moteur hydraulique.

7. Dispositif selon la revendication 1, caractérisé en ce que les moyens moteurs destinés à déplacer les chariots (12) à la verticale dans les tours (7) se composent chacun d'un vérin hydraulique télescopique dans chaque tour (7).

8. Dispositif selon la revendication 1, caractérisé en ce que :
- il est prévu à un endroit approprié de la caisse du véhicule un inclinomètre (23) à l'aide duquel l'inclinaison du véhicule peut être enregistrée et utilisée dans l'ordinateur pour corriger les résultats du pesage,
- il est prévu des moyens de commutation pour le fonctionnement automatique du dispositif,
- il est prévu des moyens de commande pour le fonctionnement manuel du dispositif et pour le passage au fonctionnement automatique du dispositif.

9. Dispositif selon la revendication 8, caractérisé en ce que les moyens de commande se composent d'une part de touches MONTER, DESCENDRE et STOP, la touche MONTER commandant le mouvement dans le sens du déroulement correct du déversement et la touche DESCENDRE commandant le mouvement en sens inverse, tandis que la touche STOP interrompt immédiatement tout mouvement du dispositif élévateur-culbuteur (8), et d'autre part de capteurs prévus dans des butées (17), dans les dispositifs de retenue (13) pour les grands conteneurs (16) et dans des barrières (24) montées sur les côtés du véhicule de ramassage des ordures ménagères (1).

10. Dispositif selon la revendication 1, caractérisé en ce que le châssis (2) du véhicule de ramassage des ordures (1) est équipé de rails (28) qui sont en prise avec des fixations (27) montées sur le conteneur interchangeable (5) et qui peuvent être verrouillés à ces fixations, et comporte également des moyens pour déplacer longitudinalement le conteneur interchangeable avec les moyens moteurs du véhicule de ramassage des ordures (1).

11. Dispositif selon la revendication 10, caractérisé en ce que le châssis (2) du véhicule de ramassage des ordures (1) présente dans son axe longitudinal une chaîne (30) pourvue d'un cliquet et entraînée par voie hydraulique, le cliquet étant en prise avec le conteneur interchangeable (5) qui, en fonction du sens de mouvement de la chaîne (30), est déplacé sur les rails (28) vers l'arrière ou vers l'avant et peut donc être déchargé ou chargé.

12. Dispositif selon la revendication 1, caractérisé en ce que l'ordinateur prévu dans le véhicule de ramassage des ordures (1) règle et commande l'opération de déversement à partir de la poubelle (14) de la manière suivante :
- chaque dispositif élévateur-culbuteur est indépendant de l'autre pour la commande et le réglage,
- le rapprochement d'une poubelle (14) jusqu'à la butée (17) déclenche la montée du chariot (12) correspondant et le verrouillage consécutif de la poubelle (14) à l'aide du bord de retenue (15),
- une première fonction de décision (106) contrôle le verrouillage, et si le verrouillage n'a pas eu lieu, le chariot (12) s'arrête et peut être ramené manuellement grâce à une pression de la touche DESCENDRE,
- le chariot (12) traversa la fenêtre de pesage jusqu'à l'extrémité supérieure de la tour (7), la poubelle (14) est basculée et traverse à nouveau la fenêtre de pesage en descendant,
- le verrouillage s'ouvre et le chariot (12) revient en position de chargement et dépose la poubelle (14) sur la rue.

13. Dispositif selon la revendication 12, caractérisé en ce que lors du réglage préalable de l'ordre "peser", sur l'ordinateur,
- la fenêtre de pesage est traversée lentement jusqu'à ce qu'il y ait un nombre suffisant de pesages bruts comparables,
- l'ordinateur détermine cela dans une fonction de décision (112), en fonction de quoi
- dans le cas négatif, le chariot (12) est arrêté et les pesages sont complétés à l'arrêt,
- dans le cas positif, le chariot (12) monte complètement,
- une fois que la poubelle (14) est vidée, elle traverse a nouveau la fenêtre de pesage, lentement, jusqu'à ce qu'il y ait un nombre suffisant de pesages de tare comparables,
- l'ordinateur constate cela dans une fonction de décision (125), en fonction de quoi
- dans le cas négatif, le chariot (12) est arrêté et les pesages sont complétés à l'arrêt,
- dans le cas positif, le chariot (12) descend complètement,
- l'ordinateur forme la différence brut-tare=net et met le résultat en mémoire.

14. Dispositif selon les revendications 12 et 13, caractérisé en ce que lors du réglage préalable de l'ordre "identifier", l'ordinateur, à l'aide des moyens d'identification prévus et après la mise en mémoire du résultat brut,
- procède à l'identification puis vérifie dans une fonction de décision (118) si la poubelle (14) est identifiée,
- interrompt toute l'opération de déversement, dans le cas négatif, repose la poubelle (14) encore pleine et non identifiée et efface le résultat brut mis en mémoire,
- met en mémoire l'identification, dans le cas positif, et l'affecte au résultat net, après la formation de celui-ci.

15. Dispositif selon la revendication 1, caractérisé en ce qu'il est prévu sur les dispositifs de retenue (13) pour les grands conteneurs (16) des capteurs qui, lorsque les dispositifs de retenue (13) sont déployés, ont pour effet par l'intermédiaire de l'ordinateur l'accouplement hydraulique des deux dispositifs élévateurs-culbuteurs (8) et l'addition des résultats des dispositifs de pesage (19), dans l'ordinateur.

16. Dispositif selon les revendications 12 à 15, caractérisé en ce que le verrouillage est réalisé grâce à des moyens appropriés sur les dispositifs de retenue (13).

17. Dispositif selon la revendication 9, caractérisé en ce que les capteurs accouplés aux butées (17), grâce à une sollicitation coïncidente par un grand conteneur (16), ont pour effet par l'intermédiaire de l'ordinateur l'accouplement hydraulique des deux dispositifs élévateurs-culbuteurs (8) et l'addition des résultats des dispositifs de pesage (19), dans l'ordinateur.

18. Dispositif selon la revendication 1, caractérisé en ce que le dispositif élévateur-culbuteur (8) comporte, au-dessous des saillies (21) qui forment la pièce crantée de soulèvement, un récipient apte à être ouvert et fermé qui est destiné à recevoir des sacs-poubelles.

19. Dispositif selon la revendication 18, caractérisé en ce que
- le récipient apte à être ouvert et fermé est formé grâce au fait que le dispositif élévateur-culbuteur (8) porte, au-dessous des saillies (21) qui forment la pièce crantée de soulèvement, deux articulations (33) qui sont pourvues de cliquets (35) et au niveau desquelles est articulé un arceau (32) courbé globalement en U,
- l'arceau (32) porte un récipient en forme de sac facile à ouvrir et à fermer qui est fixé en supplément au dispositif élévateur-culbuteur (8),
- l'arceau (32) peut être rabattu vers le bas jusqu'à la verticale, à l'encontre de la résistance des cliquets (35), puis il ne gêne pas l'opération de déversement à partir de poubelles,
- l'arceau (32) peut être relevé jusqu'à l'horizontale, à l'encontre de la résistance des cliquets (35), et il est alors adapté pour le déversement à partir de sacs-poubelles.

20. Dispositif selon la revendication 19, caractérisé en ce que le récipient en forme de sac facile à ouvrir et à fermer se compose de bandes (34) qui sont reliées les unes aux autres, à l'arceau (32) et au dispositif élévateur-culbuteur (8) et qui forment ainsi un panier (36).
